# EUROPÄISCHE PATENTSCHRIFT

(11) **EP 0 339 034 B1**
(45) Veröffentlichungstag und Bekanntmachung des Hinweises auf die Patenterteilung: **05.08.1992**
(21) Anmeldenummer: 88900348.9
(22) Anmeldetag: 31.12.1987
(51) Int. Cl.: F01C 1/28

(54) **ROTATIONSKOLBENMASCHINE MIT DICHTLEISTEN**
ROTARY PISTON MACHINE WITH SEALING ELEMENTS
MACHINE A PISTONS ROTATIFS AVEC GARNITURES D'ETANCHEITE

(30) Priorität: 31.12.1986 DE 3644787; 31.12.1986 DE 3644833; 19.03.1987 DE 3709030
(43) Veröffentlichungstag der Anmeldung: 02.11.1989
(73) Patentinhaber: Densch, Dietrich, Dipl.-Ing., D-53819 Neunkirchen-Seelscheid (DE)
(72) Erfinder: Densch, Dietrich, Dipl.-Ing., D-53819 Neunkirchen-Seelscheid (DE)
(74) Vertreter: Bauer, Wulf, Dr.
(86) Internationale Anmeldenummer: DE8700610
(87) Internationale Veröffentlichungsnummer: WO8805119

(56) Entgegenhaltungen:
- US-A- 3 809 026

## Beschreibung

Die Erfindung bezieht sich auf eine Rotationskolbenmaschine mit Dichtleisten nach dem Oberbegriff des Patentanspruchs 1. Bei der aus der US-A-3 809 026 vorbekannten Rotationskolbenmaschine mit Dichtleisten dieser Art sind die Rotoren im Querschnitt elliptisch und die Dichtleisten aus runden Dichtstangen aufgebaut, die über das Verbindungsteil miteinander verbunden sind. Aufgrund dieser Konstruktion liegt im allgemeinen nur eine der zwei Dichtstangen einer Dichtleiste an den Mantelflächen der Rotoren an, die andere Dichtstange steht frei und ohne Anlage vor, in Figur 8 der genannten Patentschrift ist dies dargestellt. Die Dichtleisten sind somit nicht geführt und müssen durch zusätzliche Hilfsmittel, wie beispielsweise den Innendruck, in die Dichtposition gebracht werden.

Hier setzt die Erfindung ein. Sie hat es sich zum Ziel gemacht, das Dichtsystem einer speziellen Rotationskolbenmaschine, die einen inneren, radial nur durch mindestens drei Drehkolben begrenzten Arbeitsraum aufweist, zu verbessern.

Hiervon ausgehend schlägt die Erfindung zur Lösung dieser Aufgabe vor, daß die Stirnflächen der Drehkolben durch mehrere Kreisbögen begrenzt sind, die zwei unterschiedliche Radien R, r haben, von denen die Kreisbogenstücke mit gleichem Radius R bzw. r untereinander jeweils gleiche Bogenlänge haben, die abwechselnd an Verbindungspunkten aneinandergesetzt sind und an diesen tangential ineinander übergehen, wobei der radiale Abstand der Achslinien der Wellen um das Maß des Spältes S zwischen den benachbarten Drehkolben größer ist als die Summe (R + r) aus den beiden unterschiedlichen Radien R, r und die Dichtstangen jeweils das Profil eines gleichschenkligen, abgestumpften Dreiecks haben, anbei die Spitzen der Dreiecke aufeinanderweisen, die Basen parallel zueinander verlaufen und für den Winkel phi zwischen der Verbindungslinie der gegenüberliegenden, abgestumpften Spitzen der gleichschenkligen Dreiecke und ihren Schenkeln die Beziehung gilt$\text{cos phi =} \frac{\text{r + R}}{\text{r + R + S′ - K}}$ wobei K der auf eine Parallele zu den Basen projizierte Abstand der jeweils parallelen Schenkel ist und K positiv, negativ und Null sein kann.

Derartige Dichtleisten sind einfach ausgebildete und damit auch einfach herzustellende Teile, sie lassen sich axial in den Spalt zwischen zwei benachbarten Drehkolben einschieben und somit einfach montieren. Sie können dadurch auch einfach ausgetauscht werden, indem eine Stirnwand des Gehäuses entfernt wird.

Die Dichtleisten sind mit den Drehkolben, die sie gegeneinander abdichten, nicht fest verbunden, vielmehr werden sie dadurch an ihrem Platz gehalten, daß sich die eine Dichtstange auf der einen Seite des Spaltes, die andere auf der anderen Seite des Spaltes befindet, beide identisch ausgebildete Dichtstangen aber so große Querschnittsabmessungen haben, daß sie nicht durch den Spalt hindurchbewegt werden können. Auf Grund des sie verbindenden Verbindungsteils können sie sich auch nicht voneinander entfernen. Sie werden daher im allgemeinen axial zwischen zwei benachbarte Drehkolben eingeschoben oder entfernt. In einer bevorzugten Ausbildung wird vorgeschlagen, das Verbindungsteil an mindestens einer Seite lösbar mit der dort befindlichen Dichtstange auszubilden. Hierbei kann die eine Dichtstange mit dem Verbindungsteil beispielsweise über eine Schraubverbindung, über Haken, eine Klippsverbidung oder dergleichen verbunden sein. Derartige demontierbare Dichtleisten sind für spezielle Montage- und Demontagezwecke günstig.

Der Spalt zwischen zwei benachbarten Drehkolben wird durch die Kreisbögen mit unterschiedlichen Radien begrenzt, aus denen die Drehkolben erzeugt sind. Je nach Relativposition zweier benachbarter Drehkolben zueinander wird der Spalt begrenzt durch einen Kreisbogen mit großen Radius R auf der einen Seite und einem Kreisbogen mit kleinerem Radius r auf der anderen Seite, einer Mischform beider Kreisbögen im Bereich der Verbindungspunkte, oder einem Kreisbogen mit kleiner Radius r auf der einen Seite und einem Kreisbogen mit dem großen Radius R auf der anderen Seite. Beim praktischen Betrieb verändert sich also die Form des Spaltes ständig. Zwar bleibt seine Spaltbreite an der engsten Stelle stets konstant, es ändert sich aber der Abstand der gekrümmten Flächen der benachbarten Drehkolben in einem gewissen Abstand von diesem Spalt. Anders ausgedrückt wird der Zugang zum Spalt periodisch enger und weiter, wobei die eigentliche Spaltbreite aber ungeändert bleibt.

Diesen Veränderungen des Spaltes muß durch die Gestaltung der Dichtleisten Rechnung getragen werden. Hierzu ist der durch das Verbindungsteil bestimmte Abstand der beiden Dichtstangen quer zu ihrer Längsrichtung so gewählt, daß die Dichtleisten stets und in allen Positionen der Drehkolben zueinander etwas Spiel quer zum Spalt aufweisen. Dies bedeutet aber, daß sich die Dichtleisten beim praktischen Betrieb stets etwas hin- und herbewegen. Dabei spielen sich folgende Vorgänge ab: Wird der von dem Drehkolben eingeschlossene innere Arbeitsraum mit Druck beaufschlagt, so wird die in ihm befindliche Dichtstange jeder Dichtleiste nach außen gedrückt und bewirkt eine Abdichtung. Bei umlaufendem Motor kommen zudem Massenträgheitskräfte hinzu, die eine Anlage der einen oder der anderen Dichtstange der Dichtleiste bewirken - je nachdem, ob sich der Spalt auf Grund der Drehung der benachbarten Drehkolben vom Mittelpunkt des inneren Verbrennungsraumes entfernt oder sich diesem nähert.

Alternativ wird vorgeschlagen, die beiden Dichtstangen jeder Dichtleiste durch Federn gegeneinander zu ziehen, durch die sichergestellt wird, daß beide Dichtstangen sich zwar entsprechend der Verformung des Spaltes jeweils voneinander entfernen und aufeinander zubewegen können, aber dennoch beide stets dichtend anliegen. Hierdurch wird zugleich bei einer Abnutzung der Dichtstangen und gegebenenfalls der Umfangsflächen der Drehkolben erreicht, daß trotz verringerter Abmessungen auf Grund Abnutzung stets eine dichtende Anlage erzielt wird.

Weitere Vorteile und Nerkmale der Erfindung ergeben sich aus den übrigen Ansprüchen sowie der nun folgenden Beschreibung von nicht einschränkend zu verstehenden Ausführungsbeispielen, die unter Bezugnahme auf die Zeichnung näher erläutert werden. In dieser zeigen:
Fig. 1 ein Schnittbild durch eine Rotationskolbenmaschine nach der Erfindung mit eingelegten Dichtleisten,
Fig. 2 eine perspektivische Darstellung einer Dichtleiste,
Fig. 3 eine Darstellung entsprechend Figur 2,
Fig. 4 eine perspektivische Darstellung einer Dichtleiste mit elastischem Verbindungsteil,
Fig. 5 eine Stirnansicht eines Drehkolbens
Fig. 6 ein Schnittbild durch zwei Drehkolben einer Rotationskolbenmaschine mit Dichtleiste, die durch Geraden begrenzt ist.

In Figur 1 ist schnittbildlich eine Kolbenanordnung 20 einer Rotationskolbenmachine gezeigt, die sich in einem gasdichten Innenraum 22 eines Gehäuses 24 befindet. Sie ist durch drei untereinander gleich ausgebildete Drehkolben 26 ausgebildet, die als gerade Prismen ausgeführt sind. In der Figur 1 sieht man ihre Querschnittsflächen, die Stirnflächen sind identisch. Die Stirnflächen sind durch insgesamt sechs Kreisbogenstücke 28, 30, (bzw. vier Kreisbogenstücke 28, 30 in Figur 5) begrenzt, die unterschiedliche Radien, nämlich einen größeren Radius R und einen kleineren Radius r, haben. Die Kreisbogenstücke mit gleichem Radius R bzw. r haben untereinander jeweils gleiche Bogenlänge. Die Kreisbogenstücke 28, 30 sind abwechselnd an Verbindungspunkten aneinandergesetzt, in diesen gehen sie tangential ineinander über.

Jeder Drehkolben 26 hat eine ihm zugeordnete, mit ihm drehfest verbundene, im Gehäuse 24 drehgelagerte Welle, die durch seine geometrische Mittelachse verläuft. Die einzelnen Wellen sind durch ein Getriebe miteinander drehsynchronisiert, so daß die relative Winkelstellung der einzelnen Drehkolben 26 zueinander erhalten bleibt. Die Drehkolben 26 sind im Sinne eines Pfeils 36 in gleichem Drehsinn drehbar. Die Stirnflächen der Drehkolben 26 sind miteinander fluchtend angeordnet, befinden sich also in jeweils gleichen Ebenen.

Die drei Drehkolben 26 begrenzen seitlich durch ihre gekrümmten Umfangsflächen einen inneren Arbeitsraum 38, der an seinen Endbereichen durch Flächen des Gehäuses 24 begrenzt ist.

Der radiale Abstand von Achslinien 40 der Wellen 34 benachbarter Drehkolben 26 ist um das Maß eines Splates S größer als die Summe aus den beiden unterschiedlichen Radien, also R + r. Dadurch bleibt der genannte Spalt S zwischen benachbarten Drehkolben 26 frei. Seine Spaltbreite S′ an der engsten Stelle ist auf Grund der Formgebung der Drehkolben 26 und ihrer geometrischen Anordnung auf den Wellen 34 konstant.

Die Abdichtung zwischen benachbarten Drehkolben 26 wird durch Dichtleisten 42 erreicht, insgesamt sind ebenso viele Dichtleisten 42 vorgesehen wie Spalten S zwischen den Drehkolben 26. Die Dichtleisten sind aus zwei zueinander parallelen Dichtstangen 44, 46 und einem diese verbindenden Verbindungsteil 48 zusammengesetzt. Die Dichtstangen 44, 46 sind vorzugsweise identisch ausgebildet und haben die Länge der Drehkolben 26. Sie weisen eine Querschnittsbreite Q auf, die größer ist als die Breite des Spaltes S, wodurch verhindert wird, daß sie durch den Spalt S rutschen können. Die beiden Dichtstangen 44, 46 einer Dichtleiste befinden sich beidseits des Spaltes S. Den Spalt selbst durchquert das Verbindungsteil 48, das schmaler ist als die Breite des Spaltes S.

Im Ausführungsbeispeil nach den Figuren 1 und 2 haben die Dichtstangen 44, 46 ein abgestumpftes Dreiecksprofil, das Verbindungsteil wird durch einen schmalen Steg gebildet, der zum Zwecke der Gewichtsersparnis Ausnehmungen 50 hat. In einem praktischen Beispiel beträgt der große Radius R gleich 60 Millimeter, der kleine Radius r gleich 15 Millimeter.

Im Ausführungsbeispeil nach Figur 3 sind die beiden Dichtstangen 44, 46 Rohre, die zugleich für die Zufuhr eines Schmiermittels verwendet werden. Die Verbindungsteile 48 sind querlaufende Rohre, die Öffnungen für den Austritt von Schmiermittel haben. Insgesamt hat diese Dichtleiste 42 die Form einer Leiter mit Holmen, die ein abgestumpftes Dreiecksprofil haben, und runden Stegen.

Im Ausführungsbeispeil nach Figur 4 ist schließlich eine Dichtleiste 42 gezeigt, bei der die beiden Dichtstangen 44, 46 abgestumpften Dreiecksquerschnitt haben. Die abgestumpften Spitzen weisen zueinander. Das Verbindungsteil 48 ist wiederum in Form von runden Sprossen ausgeführt, diese sind an ihrem einen Endbereich starr mit der unteren Dichtstange 44 verbunden, ragen aber mit ihrem anderen Endbereich durch Öffnungen in der oberen Dichtstange 46 hindurch. Sie enden oben in Tellern 52. Zwischen diesen und der ebenen Oberfläche der oberen Dichtstange 46 sind Schraubendruckfedern 54 angeordnet, die die beiden Dichtstangen 44, 46 gegeneinenader pressen. Dadurch wird - wie oben beschrieben - bewirkt, daß die beiden Dichtstangen 44, 46 jeweils in Anlage an den Mantelflächen der Drehkolben 26 sind und kein Spiel auftritt, wie es im Ausführungsbeispiel nach den Figuren 2 und 3 zwangsläufig vorhanden ist.

Die Drehkolben 26 im Ausführungsbeispiel nach Figur 1 haben eine 120 Grad-Drehsymmetrie. Es können auch Drehkolben 26 mit anderen Drehsymmetrien verwendet werden, beispielsweise mit 180 Grad-Drehsymmetrie, hierzu wird auf Figur 5 und zugleich auf die Anmeldung vom gleichen Tag desselben Anmelders "Stirlingmaschine ..." verwiesen, deren Inhalt voll umfänglich zur Offenbarung der vorliegenden Anmeldung gehört, DE-A-3644833.8, 31. Dez. 86.

Die Konstruktion der Stirnseiten bzw. Querschittsflächen der Drehkolben 26 ist aus Figur 5 für den Fall einer 180 Grad-Drehsymmetrie ersichtlich. Die dort gezeigten Drehkolbenquerschnitte sind im wesentlichen ellipsenförmig. Die Ellipse Spalt zwei Hauptbalbachsen und zwei Hauptnebenachsen, die jeweils von dem Mittelpunkt ausgehen, dieser ist der Schnittpunkt der Achslinie 40 der zugehörigen Welle 34 mit der Papierebene. Die beiden Haupthalbachsen stehen 180 Grad zueinander, sie verlaufen in der Abbildung von oben nach unten. Die beiden Nebenhalbachsen stehen ebenfalls im Winkel von 180 Grad zueinander, sie verlaufen von links nach rechts und im Winkel von 90 Grad zu den beiden Haupthalbachsen.

Für die Konstruktion wird um die Achslinie 40 ein Kreis mit dem Radius r_{T} geschlagen, der die beiden 90 Grad zueinander stehenden Haupt- und Nebenachslinien in insgesamt vier Punkten 56 bis 62 schneidet. Um die Schnittpunkte 56, 58 mit den Nebenachslinien wird ein Kreisbogen mit dem groben Radius R geschlagen. Um die beiden Punkte 60, 62, die die Schnittpunkt des Kreises mit dem Radius r_{T} mit den beiden Hauptachslinien sind, werden Kreise mit dem kleineren Radius r geschlagen. Die Radien hängen über die folgende Formel miteinander zusammen:${\text{R - r = 2r}}_{\text{T}} \text{x cos} \frac{\text{90}}{\text{n}}$

Im Ausführungsbeispiel nach Figur 1 ist n gleich drei, im Ausführungsbeispiel nach Figur 5 ist n gleich zwei.

Im Ausführungsbeispiel nach Fig. 6 haben die Dichtstangen 44, 46 der Dichtleiste 42 jeweils das Profil eines gleichschenkligen Dreiecks bzw. abgestumpften Dreiecks. Die Spitzen beider Dreiecke weisen aufeinander, die Basen 64 verlaufen parallel zueinander und rechtwinklig zu einer Verbindungslinie 65 der ihnen gegenüberliegenden Spitzen. Beide Dreiecke sind deckungsgleich. Mit K ist der auf eine Parallele zu den Basen 64 projizierte Abstand der jeweils parallenen Schenkel 66, 67 bezeichnet, phi ist der Winkel zwischen der Verbindungslinie 65 und den Schenkeln 66, 67. Es gilt$\text{cos φ =} \frac{\text{r + R}}{\text{r + R + S′ - K}}$ K kann positiv, negativ und null sein, der positive Fall ist in Fig. 6 gezeigt. Der Vorteil der Anordnung gem. Fig. 6 liegt in der exakten Passung. Der Verbindungsteil 48 kann beliebig, z. B. wie in den zuvor besprochenen Ausführungsbeispielen, ausgeführt sein.

## Patentansprüche

1. Rotationskolbenmaschine
A. mit einer in einem gasdichten Innenraum (22) eines Gehäuses (24) untergebrachten Kolbenanordnung (20), die aus mindestens drei einzelnen Drehkolben (26) aufgebaut ist,
- welche untereinander gleich ausgebildet sind,
- die als gerade Prismen ausgebildet sind, deren Stirnflächen von Bögen begrenzt sind,
- die mit ihnen jeweils zugeordneten, im Gehäuse (24) drehgelagerten, durch ihre geometrische Mittelachse verlaufenden und über ein Getriebe miteinander drehsynchronisierten Wellen (34) drehfest verbunden sind, mit denen sie im gleichen Drehsinn (36) drehbar sind,
- die miteinander fluchtend angeordnete Stirnflächen haben, und
- die einen inneren Arbeitsraum (38) seitlich durch ihre gekrümmten Umfangsflächen begrenzen,
wobei zwischen benachbarten Drehkolben (26) in jeder Position ein Spalt S mit einer Breite S′ vorliegt,
B. und mit Dichtleisten (42), wobei jedem Spalt S eine Dichtleiste (42) zugeordnet ist, die jeweils zwei zueinander parallele Dichtstangen (44, 46) aufweist,
- die eine Querschnittsbreite haben, die größer ist als die Breite S′ des Spaltes S und
- die jeweils deckungsgleich sind, die durch ein Verbindungsteil (48) miteinander verbunden sind, das schmaler ist als die Breite S′ des Spaltes S und
- die eine Länge aufweisen, die im wesentlichen der Länge der Drehkolben (26) entspricht,
dadurch gekennzeichnet, daß die Stirnflächen der Drehkolben (26) durch mehrere Kreisbögen (28) begrenzt sind, die zwei unterschiedliche Radien R, r haben, von denen die Kreisbogenstücke mit gleichem Radius R bzw. r untereinander jeweils gleiche Bogenlänge haben, die abwechselnd an Verbindungspunkten (32) aneinandergesetzt sind und an diesen tangential ineinander übergehen, wobei der radiale Abstand der Achslinien (40) der Wellen (34) um das Maß des Spaltes S zwischen den benachbarten Drehkolben (26) größer ist als die Summe (R + r) aus den beiden unterschiedlichen Radien R, r und die Dichtstangen (44, 46) jeweils das Profil eines gleichschenkligen, abgestumpften Dreiecks haben, wobei die Spitzen der Dreiecke aufeinanderweisen, die Basen (64) parallel zueinander verlaufen und für den Winkel phi zwischen der Verbindungslinie (65) der gegenüberliegenden, abgestumpften Spitzen der gleichschenkligen Dreiecke und ihren Schenkeln (66, 67) die Beziehung gilt$\text{cos phi =} \frac{\text{r + R}}{\text{r + R + S′ - K}}$ wobei K der auf eine Parallele zu den Basen (64) projizierte Abstand der jeweils parallelen Schenkel (66, 67) ist und K positiv, negativ und Null sein kann.

2. Rotationskolbenmaschine nach Anspruch 1, dadurch gekennzeichnet, daß das Verbindungsteil (48) elastisch ist und eine die beiden Dichtstangen (44, 46) gegeneinander ziehende Vorspannung hat.

3. Rotationskolbenmaschine nach Anspruch 1 oder, 2, dadurch gekennzeichnet, daß die Breite des Verbindungsteils (48) fünf Prozent bis fünfzig Prozent kleiner ist als die Breite S′ des Spaltes S.

4. Rotationskolbenmaschinenach einem der Ansprüche 1 bis 3, dadurch gekennzeichnet, daß die Dichtstangen (44, 46) eine Ölbohrung für die Zufuhr von Schmieröl in den Dichtbereich zwischen den Drehkolben (26) aufweisen.

5. Rotationskolbenmaschine nach einem der Ansprüche 1 bis 4, dadurch gekennzeichnet, daß zumindest eine Dichtstange (44 oder 46) der Dichtleiste (42) mit dem Verbindungsteil (48) lösbar verbunden ist.

6. Rotationskolbenmaschine nach einem der Ansprüche 1 bis 5, dadurch gekennzeichnet, daß ebenso viele Dichtleisten (42) wie Drehkolben (26) vorgesehen sind.

7. Rotationskolbenmaschine nach einem der Ansprüche 1 bis 6, dadurch gekennzeichnet, daß die Drehkolben (26) eine 180 Grad- oder 120 Grad-Drehsymmetrie haben.

8. Rotationskolbenmaschine nach einem der Ansprüche 1 bis 7, dadurch gekennzeichnet, daß die Dichtstangen (44, 46) mittels Druckfedern (54) an die Drehkolben angedrückt werden.

9. Rotationskolbenmaschine nach einem der Ansprüche 1 bis 8, dadurch gekennzeichnet, daß die Dichtstangen in Längsrichtung ebene Dichtflächen aufweisen und mit diesen an den Drehkolben anliegen.

10. Rotationskolbenmaschine nach einem der Ansprüche 1 bis 9, dadurch gekennzeichnet, daß die Radien R und r der Kreisbögen (28, 30) über die Formel${\text{R - r = 2r}}_{\text{T}} \text{x cos} \frac{\text{90}}{\text{n}}$ miteinander zusammenhängen, wobei die Mittelpunkte der Kreisbögen (28, 30) auf Haupt- und Nebenachslinien des ellipsenähnlichen Drehkolbenquerschnittes liegen und von Schnittpunkten (56, 58, 60, 62) dieser Haupt- und Nebenachslinien einen Abstand r_{T} haben und wobei n ganzzahlig ist.

## Claims

1. Rotary piston machine
A. with a piston assembly (20) arranged in a gas-tight inner chamber (22) of a housing (24), which arrangement is composed of at least three separate rotary pistons (26)
- which are of identical design to one another,
- which are in the form of rectilinear prisms whose front faces are limited by arcs of circle (28, 30),
- which are rotatably stiffly connected with shafts (34) respectively allocated to them, which shafts are rotatively mounted in the housing (24), extend along their geometric central axis and are rotationally synchronized with each other by means of a gear, with which they are rotatable in the same direction of turn (36),
- which have front faces arranged flush with one another and
- which limit laterally an inner working space (38) by means of their curved peripheral surfaces,
whereby a gap S of width S′ is present between adjacent rotary pistons (26) in each position of rotation thereof, and
B. with sealing elements (42), whereby a sealing element (42) is allocated to each gap S, which sealing elements each have two sealing bars (44, 46) parallel to one other,
- which have a cross-section which is wider than the width S′ of the gap S, and
- are congruent and are mutually linked by a connecting piece (48) which is narrower than the width S′ of the gap S and
- have a length which substantially corresponds with the length of the rotary pistons (26),
characterized in that the front faces of the rotary pistons (26) are limited by several arcs of circle (28), which have two different radii R, r, of which the arc pieces with the same radius R or r have in each case the same arc length as each other, which are alternately placed in contact with one another at connecting points (32) and tangentually blend into one another at these points, whereby the radial spacing between the axis lines (40) of the shafts (34) is greater than the sum (R + r) of the two different radii R, r by the dimension of the gap S between adjacent rotary pistons (26) and the sealing bars (44, 46) have in each case the profile section of an isosceles, blunted triangle, whereby the corners of the triangle point towards each other, the bases (64) extend parallel to one another and the relationsship$\text{cos phi =} \frac{\text{r + R}}{\text{r + R + S′ - K}}$ applies for the angle phi between the connecting line (65) of the opposing points of the isosceles triangle and its sides (66, 67), whereby K is the distance between the the respective parallel sides (66, 67) projected onto a line parallel to the bases (64), and K can be positive, negative or zero.

2. Rotary piston machine according to claim 1, characterized in that the connecting piece (48) is elastic and is prestressed so as to pull the two sealing bars (44, 46) up against each other.

3. Rotary piston machine according to claim 1 or 2, characterized in that the width of the connecting piece (48) is five percent to fifty percent smaller than the width of the gap S.

4. Rotary piston machine according to one of the claims 1 to 3, characterized in that the sealing bars (44, 46) have an oil boring for the supply of lubrication oil to the sealed zone between the rotary pistons (26).

5. Rotary piston machine according to one of the claims 1 to 4, characterized in that at least one sealing bar (44 or 46) of the sealing element (42) is detachably connected with the connecting piece (48).

6. Rotary piston machine according to one of the claims 1 to 5, characterized in that equally as many sealing elements (42) are provided as are rotary pistons (26).

7. Rotary piston machine according to one of the claims 1 to 6, characterized in that the rotary pistons (26) have a 180 degree or 120 degree rotational symmetry.

8. Rotary piston machine according to one of the claims 1 to 7, characterized in that the sealing bars (44, 46) are pressed onto the rotary pistons by means of compression springs (54).

9. Rotary piston machine according to one of the claims 1 to 8, characterized in that the sealing bars have flat seal surfaces in longitudinal direction, and with these are in contact with the rotary pistons.

10. Rotary piston machine according to one of the claims 1 to 9, characterized in that the radii R and r of the arc of circles (28, 30) are inter-related in terms of the following formula:${\text{R - r = 2r}}_{\text{T}} \text{x cos} \frac{\text{90°}}{\text{n}}$ wherein the centres of the are of circles (28, 30) are on the main and secondary axis of the essentially elliptical cross-section of the rotary piston and are located in a distance r_{T} from the intersections (56, 58, 60, 62) of these main and secondary axis, whereby n is an integer.

## Revendications

1. Machine à pistons rotatifs
A. avec une disposition des pistons (20) à l'intèrieur (22) hermétique d'un boitier (24), construite avec un minimum de trois pistons (26) indépendants,
- qui sont identiques,
- qui ont une forme de prisme droit dont les surfaces frontales sont limitées par des coudes
- qui sont liés par des arbres (34) coordonnés respectivement, coussinés de pivotement dans le boitier (24) disposés par leur axe central géométrique et synchronisés dans leur sens de rotation les uns aux autres, à l'aide d'une transmission, avec lesquels ils sont pivotants dans le même sens de rotation (36),
- dont les surfaces frontales sont alignées et limitées latéralement par leurs surfaces courbes, à l'intérieur d'un espace de travail (38),
ce qui provoque une fente S d'une largeur S′ entre des pistons (26) voisins dans chaque position,
B. avec des languettes d'étanchéité (42) de sorte que chaque fente S est munie d'une languette d'étanchèité (42) présentant deux baguettes d'étanchéité (44, 46) situées parallèlement les unes aux autres,
- qui ont une coupe en travers plus grande que la largeur S′ de la fente S
- qui coincident, reliées entre elles par une piéce de jointure (48), plus resserrée que la largeur S′ de la fente S et
- qui présentent une longueur correspondante à la longueur des pistons (28)
characterisée par le fait que les surfaces frontales de pistons (26) sont limitées par plusieurs cercles (28) de rayons différents R et r, dont les arcs de cercle respectivement de rayon R et r ont la même longueur, qui sont reliés alternativement aux points de jonction et qui s'y trouvent tangentiellement, à remarquer que la distance radiale des lignes d'axes (40) des arbres (40) est supérieure à la mesure de la fente S entre les pistons (28) voisins, à la somme (R+r) des deux rayons R, r, et que les baguettes d'étanchéité (44, 46) ont le profil d'un triangle isocèle obtus, dont les pointes sont face à face, les bases (64) vont parallèlement, et pour l'angle phi entre la ligne reliant (65) des pointes frontales obtuses des triangles isocèles et leurs côtés (66, 67) vaut la relation$\text{cos phi =} \frac{\text{r + R}}{\text{r + R + S′ - K}}$ K étant la distance projetée sur une parallèle aux bases (64) des côtés parallèles correspondants (66, 87), et K pouvant être positif, négatif ou nul

2. Machine à pistons rotatifs suivant la reventication 1, caractérisée par le fait que la piéce de jointure (48) est elastique et exerce une précontrainte at-tirante entre les deux baguettes d'étanchéité (44, 46).

3. Machine à pistons rotatifs selon la revendication 1 ou 2, caractérisée par la largeur de la piéce de jointure (48) inférieure de 5 à 50 % à la largeur S′ de la fente S.

4. Machine à pistons rotatifs selon une des revendications 1 à 3, caractérisée par le fait que les baguettes d'étanchéité (44, 46) présentent un orifice pour d'approvisionnement de lubrifiant entre les pistons (26).

5. Machine à pistons reotatifs selon une des revendications 1 à 4, caractérisée par au moins une baguette d'étanchéité (44 ou 46) de la languette d'étanchéité (42) liée avec la pièce de jointure (48) de façon détachable.

6. Machine à pistons rotatifs selon une des revendications de 1 à 5, caractérisée par la même quentité de languettes d'étanchéité (42) et de pistons rotatifs (26).

7. Machine à pistons rotatifs selon une des revendications de 1 à 6, caractérisée par le fait que les pistons rotatifs (26) supposent une symmétrie de rotation soit de 180 ou de 120 degrés.

8. Machine à pistons rotatifs selon une des revendications 1 à 7 caractérisée par la pression des baguettes d'étanchéité (44, 46) aux pistons rotatifs par des ressorts de pression (54).

9. Machine à pistons rotatifs selon une des revendications 1 à 8 caractérisée par le fait que les surfaces d'étanchéité des baguettes d'étanchéité dans le sens longitudinal sont lisses et contactent les pistons (26).

10. Machine à pistons rotatifs selon une des revendications de 1 à 9, caractérisée par la relation des rayons R et r des arcs (28, 30)${\text{R - r = 2r}}_{\text{T}} \text{x cos} \frac{\text{90°}}{\text{n}}$ les centres des arcs (28, 30) etant disposés sur les lignes des axes principaux et des axes secondaires de la coupe en travers du piston rotatif, ressemblante à une ellipse, et s'écartent d'une distance r_{T} de ces intersections (56, 58, 60, 62) des lignes des axes principaux et secondaires, n étant cependant entier.
